# EUROPÄISCHE PATENTSCHRIFT

(11) **EP 0 558 709 B1**
(45) Veröffentlichungstag und Bekanntmachung des Hinweises auf die Patenterteilung: **19.04.1995**
(21) Anmeldenummer: 92918733.4
(22) Anmeldetag: 02.09.1992
(51) Int. Cl.: F02M 51/06, F02M 61/16

(54) **ELEKTROMAGNETISCH BETÄTIGBARES EINSPRITZVENTIL**
ELECTROMAGNETICALLY OPERABLE INJECTION VALVE
INJECTEUR A COMMANDE ELECTROMAGNETIQUE

(30) Priorität: 21.09.1991 DE 4131535
(43) Veröffentlichungstag der Anmeldung: 08.09.1993
(73) Patentinhaber: ROBERT BOSCH GMBH, 70442 Stuttgart (DE)
(72) Erfinder: STEGMAIER, Alwin, North Charleston, SC 29418 (US); TANSKI, Kenneth, North Charleston, SC 29418 (US)
(86) Internationale Anmeldenummer: DE9200726
(87) Internationale Veröffentlichungsnummer: WO9306359

(56) Entgegenhaltungen:
- EP-A- 0 352 444
- DE-A- 3 306 304

## Beschreibung

### Stand der Technik

Die Erfindung geht aus von einem elektromagnetisch betätigbaren Einspritzventil nach der Gattung des Hauptanspruchs. Aus der DE-OS 33 06 304 oder der EP-A-0 352 444 ist schon ein Einspritzventil bekannt, bei dem am stromaufwärtigen Ende einer konzentrisch zu einer Ventillängsachse ausgebildeten Strömungsbohrung eines Kerns ein Brennstoffilter angeordnet ist, der aus einem Rahmen und einem Filterelement besteht. Das Filterelement weist ein feines Maschengewebe sowie ein das Maschengewebe teilweise umschließendes, stützendes Gehäuse auf. Der Brennstoffilter hält feine Verunreinigungen, die die Abspritzöffnungen im Bereich eines Ventilschließkörpers verstopfen würden, zurück.

Stromabwärts des Brennstoffilters ist in die Strömungsbohrung des Kerns eine Einstellbuchse eingepreßt. An einem dem Ventilschließkörper zugewandten Ende weist die Einstellbuchse eine senkrecht zu der Ventillängsachse verlaufende Anlagestirnfläche auf, an der sich eine Rückstellfeder abstützt. Die Einstellbuchse dient zur Einstellung der Federkraft der auf den Ventilschließkörper wirkenden Rückstellfeder. Die Federkraft ist abhängig von der Einpreßtiefe der Einstellbuchse in die Strömungsbohrung des Kerns.

Die Filterung des Brennstoffes und die Einstellung der Federkraft erfolgen somit durch zwei getrennten Bauteile, wodurch sich der Montage- und Materialaufwand mit den daraus resultierenden Produktionskosten beträchtlich erhöht. Ferner ist es nicht möglich, die Federkraft der Rückstellfeder zu verändern, ohne zuvor den Brennstoffilter aus der Strömungsbohrung zu entfernen.

### Vorteile der Erfindung

Das erfindungsgemäße, elektromagnetisch betätigbare Einspritzventil mit den kennzeichnenden Merkmalen des Hauptanspruchs hat demgegenüber den Vorteil, daß die Filterung des Brennstoffes und die Einstellung der Federkraft durch ein einziges Bauelement erfolgt, so daß der Produktionsaufwand gegenüber dem Stand der Technik auf einfache Art und Weise beträchtlich verringert wird, wodurch auch die Fertigungskosten erheblich sinken. Desweiteren ist die Einstellung der Federkraft der Rückstellfeder möglich, ohne daß zuvor weitere Komponenten des Ventils demontiert werden müssen.

Durch die in den Unteransprüchen aufgeführten Maßnahmen sind vorteilhafte Weiterbildungen und Verbesserungen des im Hauptanspruch angegebenen Ventils möglich. Eine topfförmige Ausbildung des Filterelements ermöglicht gegenüber einem ebenen quer zur Strömungsrichtung angeordneten scheibenförmigen Filterelement einen Vergrößerung der Oberfläche die vom zu filternden Medium durchströmt wird, wodurch die Lebensdauer des Filters verlängert wird.

Die Verwendung von Nylon für das Filtergehäuse garantiert eine hohe Bauteilsteifigkeit, wodurch die Verformung des Gehäuses auf ein Minimun reduziert und die Federkraft der Rückstellfeder konstant gehalten wird.

Die Verwendung von rostfreiem Metall für den Rahmen des Brennstoffilters verhindert Korrosion an den Flächen des Preßsitzes zwischen Rahmen und Kern.

Durch eine Ausbildung eines an der einer Abspritzöffnung zugewandten Seite des Brennstoffilters angeordneten Zapfens, der wenigstens teilweise eine Wandung einer Strömungsbohrung berührt wird die Lage des Brennstoffilters stabilisiert.

### Zeichnung

Ausführungsbeispiele der Erfindung sind in der Zeichnung vereinfacht dargestellt und in der nachfolgenden Beschreibung näher erläutert. Es zeigen Figur 1 ein erstes Ausführungsbeispiel eines erfindungsgemäß ausgebildeten Einspritzventils, Figur 2 einen erfindungsgemäßen Brennstoffilter in einer vergrößerten Darstellung, Figur 3 ein zweites Ausführungsbeispiel eines erfindungsgemäß ausgebildeten Einspritzventils.

### Beschreibung der Ausführungsbeispiele

Das in der Figur 1 beispielhaft dargestellte Einspritzventil für Brennstoffeinspritzanlagen einer gemischverdichtenden fremdgezündeten Brennkraftmaschinen hat einen von einer Magnetspule 1 umgebenen, als Brennstoffeinlaßstutzen dienenden Kern 2. Die Magnetspule 1 mit einem Spulenkörper 3 ist z.B. mit einer Kunststoffumspritzung 5 versehen, wobei Zugleich ein elektrischer Anschlußstecker 6 mitangespritzt ist. Der in radialer Richtung gestufte Spulenkörper 3 der Magnetspule 1 weist eine in radialer Richtung gestufte Bewicklung 7 auf. Mit einem unteren Kernende 10 des Kerns 2 ist konzentrisch zu einer Ventillängsachse 11 ein rohrförmiges, metallenes Zwischenteil 12, beispielsweise durch Schweißen, dicht verbunden und übergreift dabei mit einem oberen Zylinderabschnitt 14 das Kernende 10 teilweise axial. Der gestufte Spulenkörper 3 übergreift teilweise den Kern 2 und mit einer Stufe 15 größeren Durchmessers einen oberen Zylinderabschnitt 14 des Zwischenteils 12. Das Zwischenteil 12 ist an seinem dem Kern 2 abgewandten Ende mit einem unteren Zylinderabschnitt 18 versehen, der einen rohrförmigen Düsenträger 19 übergreift und mit diesem, beispielsweise durch Schweißen, dicht verbunden ist. In das stromabwärts liegende Ende des Düsenträgers 19 ist in einer konzentrisch zu der Ventillängsachse 11 verlaufenden Durchgangsbohrung 22 ein zylinderförmiger Ventilsitzkörper 20 durch Schweißen dicht montiert. Der Ventilsitzkörper 20 weist der Magnetspule 1 zugewandt einen festen Ventilsitz 21 auf, stromabwärts dessen im Ventilsitzkörper 20 z.B. zwei Abspritzöffnungen 23 ausgebildet sind. Stromabwärts der Abspritzöffnungen 23 weist der Ventilsitzkörper 20 eine sich in Strömungsrichtung kegelstumpfförmig erweiternde Aufbereitungsbohrung 24 auf.

In eine konzentrisch zu der Ventillängsachse 11 verlaufende abgestufte Strömungsbohrung 25 des Kerns 2 ist ein Brennstoffilter 30 eingepreßt, der feine Schwebeteilchen aus dem ihn durchströmenden Brennstoff zurückhält und über dessen axiale Lage in der Strömungsbohrung 25, also durch mehr oder weniger tiefes Einschieben in die Strömungsbohrung 25, sich die Federkraft einer in der Strömungsbohrung 25 angeordneten Rückstellfeder 26 einstellen läßt. In Figur 2 ist der Brennstoffilter 30 vergrößert dargestellt. Ein Rahmen 31 des Brennstoffilters 30 ist als Buchse aus nichtrostendem Metall, z.B. Messing, ausgeführt, die einen geringfügig größeren Aüßendurchmesser als die Strömungsbohrung 25 aufweist und in dieser durch eine Preßpassung gehalten wird. Durch zwei Fasen 32, 33 , die jeweils an der Außenseite des Rahmens 31 an seinen beiden Enden liegen, wird das Einführen des Brennstoffilters 30 in die Strömungsbohrung 25 erleichtert und gleichzeitig verhindert, daß die Oberfläche der Strömungsbohrung 25 bei der Montage zerkratzt wird und dabei entstehende Späne die Funktionsfähigkeit des Einspritzventils beeinträchtigen.

An den Rahmen 31 schließt sich stromabwärts ein mit diesem verbundenes, topfförmig ausgebildetes Filterelement 36 an, das aus einem käfigartigen Filtergehäuse 37 und einem feinporigen Maschengewebe 38 besteht. Das Maschengewebe 38 liegt an der Innenseite des Filtergehäuses 37 an und stützt sich an diesem ab. Das Filtergehäuse 37 setzt sich aus mehreren, z.B. vier, über einen Umfang, der beispielsweise einen nur unwesentlich geringeren Durchmesser als den der Strömungsbohrung 25 an der betreffenden Stelle hat, gleichmäßig verteilten, parallel zur Ventillängsachse 11 liegenden, schlanken, stabförmigen Stegen 39 zusammen, an die sich auf der der Rückstellfeder 26 zugewandten Seite eine sich radial erstreckenden Scheibe 44 anschließt. Die Stege können aber auch so verlaufen, daß sie die Wandung der Strömungsbohrung 25 berühren, so daß sie ebenfalls zur radialen Führung und damit koaxialen Ausrichtung des Brennstoffilters 30 in der Strömungsbohrung 25 beittragen. Der aus dem Maschengewebe 38 austretende Brennstoff kann zwischen den Stegen 39 an der Scheibe 44 vorbei in axialer Richtung weiter zur Abspritzöffnung 23 strömen. Die Stege können aber auch, wie schon erwähnt und in Figur 1 dargestellt, mit radialem Abstand zur Wandung der Strömungsbohrung 25 verlaufen. An dem der Scheibe 44 abgewandten Ende der Stäbe 39 schließt sich ein rohrförmiger Abschnitt 43 mit einer Öffnung 45 an, der einen größeren Außendurchmesser als den Innendurchmesser des Rahmens 31 aufweist und in diesen eingepreßt ist.

Der gesamte Brennstoff strömt durch die Öffnung 45 in das Filterelement 36, von wo er durch eine Mantelfläche 46 des Maschengewebes 38 in einen Ringraum 47 gelangt, der von dem Maschengewebe 38 und der Wandung der Strömungsbohrung 25 gebildet wird. Aus dem Ringraum 47 strömt der Brennstoff in der Strömungsbohrung 25 weiter in Richtung den Abspritzöffungen 23.

Die Scheibe 44 weist beispielsweise an der dem Ventilsitz 21 zugewandten Seite einen konzentrisch zur Ventillängsachse 11 liegenden Zapfen 48 auf, der als Führung der Rückstellfeder 26 dient und wenigstens in ihre stromaufwärtige erste Windung 49 axial eingreift. Die von der Rückstellfeder 26 in das Filtergehäuse 37 eingeleitete Axialkraft führt unter Umständen zu Verformungen, z.B. zum Einknicken der Stäbe 39. Die sich dadurch ergebende Längenänderung des Filtergehäuses 37 führt zu einer Veränderung der Federkraft der Rückstellfeder 26. Um diese Verformung auf ein Minimum zu reduzieren wird das Filtergehäuse 37 möglichst stabil ausgeführt , was durch eine geeignete Matrialwahl, z.B. verstärktes Nylon, erreicht wird.

Figur 3 der Zeichnung zeigt ein zweites Ausführungsbeispiel eines erfindungsgemäß ausgestallteten Einspritzventils mit dem erfindungsgemäßen Brennstoffilter. Gegenüber dem Ausführungsbeispiel nach Figur 1 und 2 gleichbleibende und gleichwirkende Bauteile sind durch gleiche Bezugszeichen gekennzeichnet. Gegenüber dem Ausführungsbeispiel nach Figur 1 und 2 weist der Brennstoffilter 30 eine sich in axialer Richtung länger erstreckenden Zapfen 48a auf, der einen beispielsweise kreuzförmigen Querschnitt mit vier Längsaussparungen 40 besitzt und teilweise an der Wandung der Strömungsbohrung 25 anliegt. Die Rückstellfeder 26 stützt sich an einer den Abspritzöffnungen 23 zugewandten Anlagestirnfläche 41 des Zapfens 48a ab. Der Brennstoff strömt in den Längsaussparungen 40 zwischen der Wandung der Strömungsbohrung 25 und dem Zapfen 48a in Richtung den Abspritzöffnungen 23.

Die Einpreßtiefe der Brennstoffilters 30 in die Strömungsbohrung 25 des Kerns 2 bestimmt die Federkraft der Rückstellfeder 26 und beeinflußt damit auch die dynamische, während des Öffnungs- und des Schließhubes des Einspritzventiles abgegebene Brennstoffmenge. Die Rückstellfeder 26 stützt sich mit ihrem dem Brennstoffilter 30 abgewandten Ende in stromabwärtiger Richtung an einer Stirnseite 50 eines Verbindungsrohres 51 ab. Mit dem der Rückstellfeder 26 zugewandten Ende des Verbindungsrohres 51 ist, beispielsweise durch Schweißen, ein rohrförmiger Anker 52 verbunden. An dem anderen Ende des Verbindungsrohres 51 ist mit diesem ein mit dem Ventilsitz 21 des Ventilsitzkörpers 20 zusammenwirkender, z.B. als Kugel ausgebildeter Ventilschließkörper 55, beispielsweise durch Schweißen, verbunden.

Zwischen einer Stirnseite 57 des dem Anker 52 zugewandten Kernendes 10 und einer zum oberen Zylinderabschnitt 14 führenden Schulter 58 des Zwischenteiles 12 ist ein axialer Spalt 59 gebildet, in dem durch Einklemmen eine, einen Restluftspalt zwischen einer zulaufseitigen Stirnseite 60 des Ankers 52 und der Stirnseite 57 des Kernendes 10 bildende, den Hub des Ventilschließkörpers 55 beim Offnungsvorgang des Ventils begrenzende nichtmagnetische Anschlagscheibe 62 angeordnet ist.

Die Magnetspule 1 ist von wenigstens einem, beispielsweise als Bügel ausgebildeten, als ferromagnetisches Element dienenden Leitelement 64 wenigstens teilweise umgeben, das mit seinem einen Ende an dem Kern 2 und mit seinem anderen Ende an dem Düsenträger 19 anliegt und mit diesen z.B. durch Schweißen oder Löten verbunden ist.

Ein Teil des Ventils ist von einer Kunststoffummantelung 65 umschlossen, die sich vom Kern 2 ausgehend in axialer Richtung über die Magnetspule 1 mit Anschlußstecker 6 und das wenigstens eine Leitelement 64 erstreckt.

## Patentansprüche

1. Elektromagnetisch betätigbares Einspritzventil für Brennstoffeinspritzanlagen von Brennkraftmaschinen, mit einem sich entlang einer Ventillängsachse (11) erstreckenden metallenen Kern (2) und einer Strömungsbohrung in dem Kern, in der ein Brennstoffilter (30) angeordnet ist, mit einer Magnetspule (1) und mit einem Anker (52), durch den ein mit einem festen Ventilsitz (21) zusammenwirkender Ventilschließkörper (55) betätigbar ist, mit einer konzentrisch zu der Ventillängsachse angeordneten Rückstellfeder (26), die auf den Ventilschließkörper wirkt, dadurch gekennzeichnet, daß sich die Rückstellfeder (26) an ihrer dem Ventilschließkörper (55) abgewandten Seite an dem Brennstoffilter (30) abstützt.

2. Einspritzventil nach Anspruch 1, dadurch gekennzeichnet, daß der Brennstoffilter (30) aus einem Filterelement (36) und einem mit diesem verbundenen Rahmen (31) besteht.

3. Einspritzventil nach Anspruch 2, dadurch gekennzeichnet, daß der Rahmen (31) buchsenartig ausgebildet ist und einen größeren Außendurchmesser als die Strömungsbohrung (25) hat.

4. Einspritzventil nach Anspruch 3, dadurch gekennzeichnet, daß das Filterelement (36) topfförmig ausgebildet ist und aus einem Filtergehäuse (37) sowie einem feinporigem Maschengewebe (38) besteht.

5. Einspritzventil nach Anspruch 3, dadurch gekennzeichnet, daß der Rahmen (31) des Brennstoffilters (30) aus nichtrostendem Metall besteht.

6. Einspritzventil nach Anspruch 4, dadurch gekennzeichnet, daß das Filtergehäuse (37) an seiner dem Ventilschließkörper (55) zugewandten Seite einen Zapfen (48, 48a) hat.

7. Ventil nach Anspruch 4, dadurch gekennzeichnet, daß das Filtergehäuse (37) aus Nylon besteht.

8. Einspritzventil nach Anspruch 6, dadurch gekennzeichnet, daß der Zapfen (48) des Filtergehäuses (37) in wenigstens eine Windung der Rückstellfeder (26) ragt.

9. Einspritzventil nach Anspruch 6, dadurch gekennzeichnet, daß der Zapfen (48a) des Filtergehäuses (37) wenigstens teilweise mit seinem Umfang die Wandung der Strömungsbohrung (25) berührt und in Richtung der Ventillängsachse (11) verlaufend wenigstens eine Längsaussparung (40) sowie eine der Rückstellfeder (26) zugewandte Anlagestirnfläche (41) hat, an der die Rückstellfeder (26) angreift.

## Claims

1. Electromagnetically operable injection valve for fuel injection systems of internal combustion engines, having a metal core (2) which extends along a longitudinal valve axis (11) and a flow hole in the core, in which hole a fuel filter (30) is arranged, having a magnetic coil (1) and having an armature (52) by means of which a valve closing element (55) which interacts with a fixed valve seat (21) can be operated, having a restoring spring (26) which is arranged concentrically with respect to the longitudinal valve axis and acts on the valve closing element, characterized in that the restoring spring (26) is supported on its side facing away from the valve closing element (55) on the fuel filter (30).

2. Injection valve according to Claim 1, characterized in that the fuel filter (30) consists of a filter element (36) and a frame (31) connected thereto.

3. Injection valve according to Claim 2, characterized in that the frame (31) is of socket-like design and has a larger external diameter than the flow hole (25).

4. Injection valve according to Claim 3, characterized in that the filter element (36) is of pot-shaped design and consists of a filter housing (37) and a fine-pore netting (38).

5. Injection valve according to Claim 3, characterized in that the frame (31) of the fuel filter (30) consists of stainless metal.

6. Injection valve according to Claim 4, characterized in that the filter housing (37) has a pin (48, 48a) on its side facing the valve closing element (55).

7. Valve according to Claim 4, characterized in that the filter housing (37) consists of nylon.

8. Injection valve according to Claim 6, characterized in that the pin (48) of the filter housing (37) projects into at least one turn of the restoring spring (26).

9. Injection valve according to Claim 6, characterized in that the pin (48a) of the filter housing (37) at least partially touches the wall of the flow hole (25) with its circumference and has, extending in the direction of the longitudinal valve axis (11), at least one longitudinal recess (40) and a bearing end face (41) facing the restoring spring (26), on which bearing end face the restoring spring (26) acts.

## Revendications

1. Injecteur à commande électromagnétique pour des installations d'injection de moteur à combustion interne, comportant un noyau métallique (2) s'étendant suivant l'axe longitudinal (11) de l'injecteur ainsi qu'un perçage de passage dans le noyau, pour recevoir un filtre à carburant (30), une bobine électromagnétique (1) et un induit (52) actionnant un organe d'obturation de soupape (55) coopérant avec un siège de soupape (21), fixe, et un ressort de rappel (26) concentrique à l'axe longitudinal de l'injecteur pour agir sur l'organe d'obturation de la soupape, caractérisé en ce que le ressort de rappel (26) s'appuie par son côté opposé à l'organe d'obturation de soupape (55) contre le filtre à carburant (30).

2. Injecteur selon la revendication 1, caractérisé en ce que le filtre à carburant (30) se compose d'un élément de filtre (36) et d'un châssis (31) relié à celui-ci.

3. Injecteur selon la revendication 2, caractérisé en ce que le châssis (31) est en forme de douille avec un diamètre extérieur supérieur à celui du perçage de passage (25).

4. Injecteur selon la revendication 3, caractérisé en ce que l'élément de filtre (36) est en forme de pot composé d'un boîtier de filtre (37) et d'un tissu maillé (38) à mailles fines.

5. Injecteur selon la revendication 3, caractérisé en ce que le châssis (31) du filtre à carburant (30) est en métal inoxydable.

6. Injecteur selon la revendication 4, caractérisé en ce que le boîtier de filtre (37) possède un téton (48, 48a) sur son côté tourné vers l'organe d'obturation de soupape (55).

7. Injecteur selon la revendication 4, caractérisé en ce que le boîtier de filtre (37) est en Nylon.

8. Injecteur selon la revendication 6, caractérisé en'ce que le téton (48) du boîtier de filtre (37) pénètre dans au moins une spire du ressort de rappel (26).

9. Injecteur selon la revendication 6, caractérisé en ce que le téton (48a) du boîtier de filtre (37) touche au moins partiellement la paroi du perçage du passage (25) par sa périphérie et comporte dans la direction de l'axe longitudinal (11) de l'injecteur, au moins une cavité longitudinale (40) ainsi qu'une surface frontale d'appui (41) tournée vers le ressort de rappel (26) et sur laquelle agit le ressort de rappel (26).
